# EUROPÄISCHE PATENTSCHRIFT

(11) **EP 2 185 875 B1**
(45) Veröffentlichungstag und Bekanntmachung des Hinweises auf die Patenterteilung: **01.03.2017**
(21) Anmeldenummer: 08774851.3
(22) Anmeldetag: 07.07.2008
(51) Int. Cl.: F25D 23/00, F25D 23/10

(54) **KÄLTEGERÄT**
REFRIGERATOR
APPAREIL RÉFRIGÉRANT

(30) Priorität: 24.07.2007 DE 202007010237 U
(43) Veröffentlichungstag der Anmeldung: 19.05.2010
(73) Patentinhaber: BSH Hausgeräte GmbH, 81739 München (DE)
(72) Erfinder: GÖRZ, Alexander, 73432 Aalen (DE); LAIBLE, Karl-Friedrich, 89129 Langenau (DE); REITZ, Hans-Philipp, 89537 Giengen (DE)
(86) Internationale Anmeldenummer: PCT/EP2008/058805
(87) Internationale Veröffentlichungsnummer: WO 2009/013121

(56) Entgegenhaltungen:
- EP-A- 0 444 461
- EP-A- 1 450 120
- DE-A1- 4 445 286
- DE-A1- 19 746 962
- GB-A- 2 338 287

## Beschreibung

Die Erfindung betrifft ein Kältegerät nach dem Oberbegriff von Anspruch 1.

Kältegeräte mit einem isolierten Innenraum verfügen üblicherweise über einen Kältemittelkreislauf, der ein Kältemittel enthält, welches in dem Innenraum Wärme aufnimmt und diese Wärme außerhalb des Innenraums an die Umgebungsluft abgibt. Die Wärmeabgabe erfolgt dabei in einem Verflüssiger, der normalerweise an der Rückwand des Kältegeräts angebracht ist.

Es sind auch Kältegeräte bekannt geworden, bei denen der Verflüssiger unterhalb des isolierten Innenraums hinter einem Verkleidungsgrill untergebracht ist. Um in diesem engen Raum einen Wärmestau zu vermeiden, ist ein Gebläse vorgesehen, mit dessen Hilfe die den Verflüssiger umgebende Luft ständig ausgetauscht wird. Sowohl der Ansaug- wie auch der Abluftkanal des Gebläses enden hinter dem Verkleidungsgrill. Oft liegen die Kanalenden hinter dem Verkleidungsgrill direkt nebeneinander.

Wird ein so ausgestaltetes Kältegerät in eine Küchenfront integriert, wird die Tür des Kältegeräts mit einer entsprechenden Möbelfront verkleidet. Diese Möbelfront erstreckt sich nach unten bis zum Sockel des Gerätes, so dass auch der Verkleidungsgrill hinter der Möbelfront zu liegen kommt. Zwischen Möbelfront und Verkleidungsgrill entsteht so ein Kanal, durch den sowohl die von dem Gebläse angesaugte, als auch die abgeblasene Luft strömt. Bedingt durch die geringe Dimension des Spalts zwischen Möbelfront und Verkleidungsgrill kommt es hier zu einem Kurzschluss der Luftströmungen, so dass die von dem Gebläse abgegebene Luft sofort wieder angesaugt wird. Dies hat zur Folge,
dass sich die den Verflüssiger umgebende Luft immer weiter aufheizt und nicht mehr durch kühle Umgebungsluft ersetzt wird.

Es wurde daher bereits vorgeschlagen, an der Rückseite der Möbelfront einen Separator zu montieren. Dieser Separator besitzt die Form eines Stegs, dessen Breite der Breite des Spalts zwischen Möbelfront und Verkleidungsgrill entspricht. Der Separator wird zwischen Ansaugschacht und Abluftschacht des Gebläses montiert. Durch diese Maßnahme verlängern sich der Ansaugschacht und der Abluftschacht bis an die Unterkante der Möbelfront, wo sie frei enden. Ein Kurzschluss zwischen angesaugter und abgeblasener Luft wird dadurch vermieden.

Es sind kombinierte Kältegeräte bekannt geworden, die beispielsweise im oberen Bereich eine oder mehrere Türen und im unteren Bereich beispielsweise eine Gefrierschublade aufweisen. Bei der Integration in eine Küchenfront werden sowohl die Türen als auch die Schublade mit einer entsprechenden Möbelfront verkleidet. Es hat sich nun herausgestellt, dass der oben beschriebene Separator an der Innenseite einer Möbelfront, mit der eine Schublade im unteren Bereich verkleidet ist nur sehr schwierig zu montieren ist.

Die Offenlegungsschrift DE 44 45 286 A1 zeigt ein Kältegerät mit wenigstens einem innerhalb seines wärmeisolierenden Gehäuses angeordneten und von einer Tür verschließbaren Kälteraum und einem zur Aufnahme von Geräteaggregaten dienenden Aggregatraum, innerhalb welchem ein wenigstens an eine Zuluft- und eine Abluftöffnung angeschlossener, als Strömungskanal zur Aufnahme der Geräteaggregate ausgebildeter Luftweg vorgesehen ist.

Die Offenlegungsschrift GB 2 338 287 A zeigt einen Kühlschrank mit einem darunter angeordneten Sockelraum, in welchem ein Verdichter, ein Verflüssiger und ein Lüfter angeordnet sind. Ferner ist eine Trennzone gebildet, welche den Sockelraum strömungstechnisch in einen Einlass- und einen Auslasskanal trennt.

Die Offenlegungsschrift EP 0 444 461 A2 zeigt einen einbaubaren Kühl- oder Gefrierschrank, bei dem unterhalb einer Fronttür ein zurückgesetzter Sockel angeordnet ist, der zwischen Bodenfläche und einer oberen Sockeltrennwand einen Belüftungskanal für ein Kühlaggregat bildet.

Der Erfindung liegt die Aufgabe zugrunde, ein Kältegerät nach dem Oberbegriff von Anspruch 1 so auszubilden, dass die angesaugte und die abgeblasene Luft durch einen Separator getrennt werden können und dieser ohne Schwierigkeiten montiert werden kann, auch wenn sich im unteren Bereich des Kältegeräts eine mit einer Möbelfront verkleidete Schublade befindet.

Gelöst wird die Aufgabe gemäß der Erfindung durch ein Kältegerät mit den Merkmalen von Anspruch 1. Die Montage des Separators am Verkleidungsgrill kann direkt von vorne erfolgen. Auch wenn im unteren Bereich des Kältegeräts eine Schublade vorgesehen ist, muss diese nur ein Stück weit herausgezogen werden, so dass der Verkleidungsgrill zugänglich wird. Der Separator kann dann einfach befestigt werden.

In vorteilhafter Weise ist der Separator über Rasthaken an dem Verkleidungsgrill befestigt. Die Rasthaken werden zur Montage lediglich zwischen die Lamellen des Verkleidungsgrills eingeführt. Durch Andrücken des Separators bewegen sich die Rasthaken in ihre Raststellung und verriegeln den Separator so an dem Verkleidungsgrill. Eine Verschraubung des Separators oder eine andere Befestigungsweise, die einen zusätzlichen Arbeitsgang erfordert, kann so vermieden werden.

Das Kältegerät ist vorteilhaft mit einer Möbelfront verkleidet. Die Möbelfront verdeckt den Separator, so dass das Gesamtbild der Küchenfront nicht negativ beeinflusst wird. Bei unterschiedlichen Küchendesigns können die Möbelfronten auch einen unterschiedlichen Abstand zum Boden aufweisen. Der Separator sollte immer an der Unterkante der Möbelfront enden, da ein unten hervorstehender Separator die Ästhetik der Küchenfront stören würde, ein zu kurzer Separator aber zu einer Vermischung von angesaugter und abgeblasener Luft führen und somit einen Luftkurzschluss verursachen könnte. Die Höhe des Separators ist daher erfindungsgemäß an die Unterkante der Möbelfront anpassbar.

Vorteilhaft weist der Separator horizontal verlaufende Sollbruchstellen auf, an denen er stufenweise kürzbar ist. Die Anpassung des Separators an die Unterkante der Möbelfront kann auf diese Weise ohne Werkzeug erfolgen.

Bei unterschiedlichen Küchendesigns kann auch der Abstand zwischen dem Verkleidungsgrill und der Möbelfront verschieden sein. Damit der Separator auch für solche unterschiedlichen Spaltbreiten eingesetzt werden kann, ist an dem Separator ein vertikal verlaufender Streifen aus elastischem Material angebracht, der den Spalt zwischen dem Separator und der Möbelfront abdichtet. Durch die Elastizität des Materials können ebenfalls Fertigungstoleranzen ausgeglichen werden.

Besonders vorteilhaft ist der Streifen aus Schaumstoff gefertigt. Dieses Material gewährleistet eine hohe Elastizität neben einer großen Verformbarkeit, die auch eine Anpassung an sehr unterschiedliche Spaltbreiten sicherstellt. Ebenso lässt sich Schaumstoff leicht schneiden, so dass die Länge des Schaumstoffstreifens auf einfache Weise an die Länge des Separators angepasst werden kann.

In vorteilhafter Weise ist der Streifen in einer Nut des Separators aufgenommen. Die Dimensionierung der Nut kann so ausgelegt sein, dass der Streifen in einfacher Weise eingeführt werden kann, aber trotzdem den notwendigen Halt bekommt, der einen sicheren Sitz in der vorgesehenen Position gewährleistet.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigt:
Fig. 1 den Schnitt durch den unteren Teil eines erfindungsgemäßen Kältegeräts Das erfindungsgemäße Kältegerät weist einen isolierten Innenraum 1 auf. An seiner unteren Seite ist der isolierte Innenraum 1 durch den Boden 2 begrenzt. An der Front des Kältegeräts ist eine Öffnung vorgesehen, die durch die Tür 3 verschlossen wird. Ein Luftaustausch, der zu einer Erwärmung des Innenraums 1 führen würde, wird durch die Dichtung 4 verhindert. Die Tür 3 ist mit einer Möbelfront 5 verkleidet, die bis zu der Sockelblende 7 herabreicht.

Unterhalb des isolierten Innenraums 1 befindet sich ein Maschinenraum 13, in dem üblicherweis der Verdichter und hier zusätzlich ein Verflüssiger und ein Gebläse vorgesehen sind. Diese Komponenten sind in Fig. 1 nicht dargestellt, da sie für die Erfindung nicht wesentlich sind. Zur Frontseite hin wird der Maschinenraum 13 durch den Verkleidungsgrill 6 abgedeckt. Hinter dem Verkleidungsgrill 6 münden sowohl der in dieser Darstellung nicht sichtbare Ansaugschacht des Gebläses, als auch der Abluftschacht 14 für die von dem Verflüssiger erwärmte Luft. Beide Schächte sind nebeneinander angeordnet, so dass in diesem Schnitt nur der hintere Abluftschacht 14 zu sehen ist.

Um die Luftströme von Ansaugschacht und Abluftschacht 14 auch in dem Spalt zwischen dem Verkleidungsgrill 6 und der Möbelfront 5 getrennt halten zu können, ist der Separator 8 vorgesehen. An der dem Maschinenraum 13 zugewandten Seite weist der Separator 8 Rasthaken 9 auf. Diese Rasthaken 9 verrasten bei der Montage des Separators 8 mit den einzelnen Lamellen des Verkleidungsgrills 6.

Im unteren Bereich des Separators 8 sind mehrere horizontal verlaufende Sollbruchstellen 11 vorgesehen, die diesen unteren Bereich in mehrere Abschnitte 12 gliedern. Um nun den Separator 8 an die Unterkante der Möbelfront 5 anzupassen, müssen lediglich ein oder mehrere Abschnitte 12 entlang einer der Sollbruchstellen 11 umgeknickt und auf diese Weise abgebrochen werden. Selbstverständlich ist auch ein Abtrennen mit einem Messer entlang der Sollbruchstellen 11 möglich.

Im vorderen Bereich des Separators 8 ist eine vertikal verlaufende Nut vorgesehen. In diese Nut ist das Schaumstoffteil 10 eingeschoben. Das Schaumstoffteil 10 passt sich an den verbleibenden Spalt zwischen dem Separator 8 und der Möbelfront 5 an und sorgt so dafür, dass auch bei unterschiedlichen Spaltbreiten eine sichere Trennung der Luftströme gewährleistet ist. Auch Fertigungs- und Montagetoleranzen können durch das Schaumstoffteil 10 auf einfache Weise ausgeglichen werden. Muss der Separator 8 gekürzt werden um ihn an die Unterkante der Möbelfront 5 anzupassen, kann in einfacher Weise auch das Schaumstoffteil 10 mit einem Messer oder einer Schere entsprechend abgelängt werden.

Das hier beschriebene Ausführungsbeispiel zeigt ein Kältegerät mit einer Tür im unteren Bereich oberhalb des Maschinenraums 13. In gleicher Weise könnte sich statt des mit einer Tür verschlossenen Innenraums an dieser Stelle eine Schublade befinden, welche ebenfalls durch eine Möbelfront verkleidet ist. Bei beiden Ausführungen kann der Separator 8 durch einfaches Einschieben der Rasthaken 9 in die Abstände zwischen den Lamellen des Verkleidungsgrills 6 montiert werden. Ein Verschrauben des Separators an der Rückseite der Möbelfront 5 muss nicht durchgeführt werden.

### Bezugszeichenliste:

- 1: Innenraum des Kältegeräts
- 2: Boden
- 3: Tür
- 4: Dichtung
- 5: Möbelfront
- 6: Verkleidungsgrill
- 7: Sockelblende
- 8: Separator
- 9: Rasthaken
- 10: Schaumstoffteil
- 11: Sollbruchstelle
- 12: Abschnitt
- 13: Maschinenraum
- 14: Abluftschacht

## Patentansprüche

1. Kältegerät mit einem isolierten Innenraum (1) und einem Kältemittelkreislauf mit einem Verflüssiger, der über ein Gebläse gekühlt wird, wobei ein Ansaugschacht des Gebläses und ein Abluftschacht (14) des Verflüssigers unterhalb des Innenraums (1) an der Frontseite des Kältegeräts nebeneinander hinter einem Verkleidungsgrill (6) enden, wobei zwischen dem Ansaugschacht des Gebläses und dem Abluftschacht (14) des Verflüssigers ein Separator (8) vorgesehen ist, **dadurch gekennzeichnet, dass** der Separator (8) vorn an dem Verkleidungsgrill (6) montiert ist.

2. Kältegerät nach Anspruch 1, **dadurch gekennzeichnet, dass** der Separator (8) über Rasthaken (9) an dem Verkleidungsgrill (6) befestigt ist.

3. Kältegerät nach Anspruch 2, **dadurch gekennzeichnet, dass** das Kältegerät mit einer Möbelfront (5) verkleidet ist.

4. Kältegerät nach Anspruch 3, **dadurch gekennzeichnet, dass** dass die Höhe des Separators (8) an die Unterkante der Möbelfront (5) anpassbar ist.

5. Kältegerät nach Anspruch 4, **dadurch gekennzeichnet, dass** der Separator (8) horizontal verlaufende Sollbruchstellen (11) aufweist, an denen er stufenweise kürzbar ist.

6. Kältegerät nach Anspruch 3, **dadurch gekennzeichnet, dass** an dem Separator (8) ein vertikal verlaufender Streifen (10) aus elastischem Material angebracht ist, der einen Spalt zwischen dem Separator (8) und der Möbelfront (5) abdichtet.

7. Kältegerät nach Anspruch 6, **dadurch gekennzeichnet, dass** der Streifen (10) aus Schaumstoff gefertigt ist.

8. Kältegerät nach Anspruch 7, **dadurch gekennzeichnet, dass** der Streifen (10) in einer Nut des Separators (8) aufgenommen ist.

## Claims

1. Refrigeration appliance with an insulated inner compartment (1) and a coolant circuit with a condenser, which is cooled via a fan, wherein a suction shaft of the fan and an exhaust air shaft (14) of the condenser end next to one another below the inner compartment (1) at the front side of the refrigeration appliance behind a grill panel (6), wherein a separator (8) is provided between the suction shaft of the fan and the exhaust air shaft (14) of the condenser, **characterised in that** the separator (8) is installed in front of the grill panel (6).

2. Refrigeration appliance according to claim 1, **characterised in that** the separator (8) is fastened to the grill panel (6) via latching hooks (9).

3. Refrigeration appliance according to claim 2, **characterised in that** the refrigeration appliance is clad with a front panel (5).

4. Refrigeration appliance according to claim 3, **characterised in that** the height of the separator (8) can be adjusted to the lower edge of the front panel (5).

5. Refrigeration appliance according to claim 4, **characterised in that** the separator (8) has horizontally running rupture points (11), at which it can be shortened in stages.

6. Refrigeration appliance according to claim 3, **characterised in that** a vertically running strip (10) of elastic material is attached to the separator (8), which seals a gap between the separator (8) and the front panel (5).

7. Refrigeration appliance according to claim 6, **characterised in that** the strip (10) is manufactured from foam.

8. Refrigeration appliance according to claim 7, **characterised in that** the strip (10) is received in a groove of the separator (8).

## Revendications

1. Appareil frigorifique comprenant un espace intérieur (1) isolé et un circuit de réfrigérant comportant un condenseur qui est refroidi par l'intermédiaire d'un ventilateur, un puits d'aspiration du ventilateur et un puits d'évacuation (14) du condenseur se terminant en dessous de l'espace intérieur (1) sur le côté frontal de l'appareil frigorifique, l'un à côté de l'autre derrière une grille de revêtement (6), un séparateur (8) étant ménagé entre le puits d'aspiration du ventilateur et le puits d'évacuation (14) du condenseur, **caractérisé en ce que** le séparateur (8) est monté devant sur la grille de revêtement (6).

2. Appareil frigorifique selon la revendication 1, **caractérisé en ce que** le séparateur (8) est fixé sur la grille de revêtement (6) par l'intermédiaire de crochets d'enclenchement (9).

3. Appareil frigorifique selon la revendication 2, **caractérisé en ce que** l'appareil frigorifique est revêtu d'une façade de meuble (5).

4. Appareil frigorifique selon la revendication 3, **caractérisé en ce que** la hauteur du séparateur (8) est adaptable au bord inférieur de la façade de meuble (5).

5. Appareil frigorifique selon la revendication 4, **caractérisé en ce que** le séparateur (8) présente des points de rupture (11) s'étendant horizontalement, sur lesquels il peut être graduellement raccourci.

6. Appareil frigorifique selon la revendication 3, **caractérisé en ce qu'**une bande (10) en matière élastique, s'étendant verticalement, est placée sur le séparateur (8), laquelle bande étanchéifie un espace entre le séparateur (8) et la façade de meuble (5).

7. Appareil frigorifique selon la revendication 6, **caractérisé en ce que** la bande (10) est fabriquée en mousse expansée.

8. Appareil frigorifique selon la revendication 7, **caractérisé en ce que** la bande (10) est logée dans une rainure du séparateur (8).
